# EUROPÄISCHE PATENTSCHRIFT

(11) **EP 3 233 382 B1**
(45) Veröffentlichungstag und Bekanntmachung des Hinweises auf die Patenterteilung: **15.08.2018**
(21) Anmeldenummer: 15817157.9
(22) Anmeldetag: 15.12.2015
(51) Int. Cl.: B25D 11/12, B25D 17/06

(54) **HANDWERKZEUGMASCHINE**
POWER TOOL
MACHINE-OUTIL PORTABLE

(30) Priorität: 18.12.2014 EP 14198722
(43) Veröffentlichungstag der Anmeldung: 25.10.2017
(73) Patentinhaber: Hilti Aktiengesellschaft, 9494 Schaan (LI)
(72) Erfinder: GEIGER, Steffen, 80687 München (DE)
(74) Vertreter: Hilti Aktiengesellschaft Corporate Intellectual Property
(86) Internationale Anmeldenummer: PCT/EP2015/079698
(87) Internationale Veröffentlichungsnummer: WO 2016/096791

(56) Entgegenhaltungen:
- DE-A1- 3 717 694
- GB-A- 2 408 714
- JP-A- 2006 123 025
- US-A1- 2006 243 467
- US-A1- 2010 025 061

## Beschreibung

### GEBIET DER ERFINDUNG

Die vorliegende Erfindung betrifft eine Handwerkzeugmaschine mit einem motorgetriebenen pneumatischen Schlagwerk, gemäß dem Oberbegriff von Anspruch 1 und wie aus US 2010025061 A1 oder US 2006243467 A1 bekannt.

US 2002 003045 A offenbart eine gattungsgemäße Handwerkzeugmaschine mit einem motorgetriebenen Schlagwerk für Bohrer und Meißel. Ein Motor bewegt einen Erregerkolben in einem Führungsrohr längs einer Arbeitsachse vor- und zurück. Ein Schläger liegt in dem Führungsrohr. Zwischen dem Erreger und dem Schläger ist eine abgeschlossene pneumatische Kammer, die periodisch durch den Erreger komprimiert und dekomprimiert wird. Der Schläger wird durch aufgebauten Druckunterschied gegenüber der Umgebung beschleunigt und koppelt hierdurch an die Bewegung des Erregers an. Der Schläger schlägt in Schlagrichtung auf einen Döpper, der den Schlag auf ein Werkzeug überträgt.

Die von dem Motor bereitgestellte Leistung soll möglichst effizient in eine Abbauleistung für das Werkzeug umgesetzt werden.

### OFFENBARUNG DER ERFINDUNG

Die erfindungsgemäße Werkzeugmaschine gemäß Anspruch 1 hat eine Werkzeugaufnahme zum Aufnehmen eines meißelnden Werkzeugs auf einer Arbeitsachse, einen Motor und ein von dem Motor angetriebenes pneumatisches Schlagwerk. Das Schlagwerk hat einen auf der Arbeitsachse geführten und mit einer in Schlagrichtung weisenden Schlagfläche versehenen Schläger, einen von dem Motor angetriebenen Erregerkolben und eine zwischen Erregerkolben und Schläger ausgebildete pneumatische Kammer zum Ankoppeln des Schlägers an die Bewegung des Erregerkolbens. Der Schläger hat einen die Schlagfläche bildenden ersten Teilkörper, einen zweiten Teilkörper und ein Federelement. Der erste Teilkörper ist relativ zu dem zweiten Teilkörper längs der Arbeitsachse beweglich. Der zweite Teilkörper hat eine in Schlagrichtung weisende Stoßfläche. Der erste Teilkörper hat eine der Stoßfläche gegenüberliegende Prallfläche zum Aufnehmen eines Stoßes des zweiten Teilkörpers auf den ersten Teilkörper. Das Federelement treibt den ersten Teilkörper relativ zu dem zweiten Teilkörper in Schlagrichtung in eine Grundstellung, in welcher die Stoßfläche von der Prallfläche durch einen Spalt getrennt ist.

Erfindungsgemäß ist der zweite Teilkörper in dem Schläger längs der Arbeitsachse derart eingefasst, dass eine Bewegung des zweiten Teilkörpers gegenüber dem ersten Teilkörper auf eine Laufstrecke gleich der Breite des Spalts beschränkt ist.

Der Schläger schlägt mit dem ersten Teilkörper auf einen Döpper oder das Werkzeug. Der zweite Teilkörper bewegt sich noch in Schlagrichtung bis der Spalt geschlossen ist und schlägt erst dann auf den ersten Teilkörper, welcher den Schlag mittelbar auf das Werkzeug überträgt. Der Schlag des zweiten Teilkörpers erfolgt verzögert zu dem ersten Teilkörper, wodurch die kinetische Energie des Schlägers über eine verlängerte Schlagdauer übertragen wird. Insbesondere bei schweren Schlagwerken kann hierdurch die Effizienz erhöht werden. Eine Ausgestaltung sieht vor, dass der Spalt eine Breite zwischen 0,3 mm bis 1,5 mm aufweist. Die Verzögerung mit der der zweite Teilkörper auf den ersten Teilkörper aufschlägt, nachdem der erste Teilkörper auf das Werkzeug oder einen Döpper aufschlägt, liegt vorzugsweise zwischen 25 µs und 125 µs. Eine geringere Verzögerung zeigt keinen Effekt. Eine größere Verzögerung führt zu einem sehr ineffizienten Doppelschlag, da der erste Teilkörper zwischenzeitlich schon seine Rückwärtsbewegung begonnen hat.

Eine Ausgestaltung sieht vor, dass der erste Teilkörper und der zweite Teilkörper jeweils einen Anteil von wenigstens 25 % der Masse des Schlägers aufweisen. Vorzugsweise liegt das Massenverhältnis des ersten Teilkörpers zum zweiten Teilkörper im Bereich zwischen 1:2 bis 2:1, besonders bevorzugt 1:1,5 bis 1,5:1. Die Streckung des Schlags erfolgt möglichst gleichmäßig über die Zeit.

### KURZE BESCHREIBUNG DER FIGUREN

Die nachfolgende Beschreibung erläutert die Erfindung anhand von exemplarischen Ausführungsformen und Figuren. In den Figuren zeigen:
- Fig. 1: einen Bohrhammer
- Fig. 2: ein Schlagwerk
- Fig. 3: ein Schlagwerk
- Fig. 4: einen Auszug aus dem Schlagwerk von Fig. 3

Gleiche oder funktionsgleiche Elemente werden durch gleiche Bezugszeichen in den Figuren indiziert, soweit nicht anders angegeben. Eine Vorderseite eines Bauteils bezeichnet in der Anmeldung die dem Werkzeug zugewandte, also in Schlagrichtung weisende, Seite; eine Rückseite des Bauteils bezeichnet die von dem Werkzeug abgewandte, also entgegen der Schlagrichtung weisende, Seite.

### AUSFÜHRUNGSFORMEN DER ERFINDUNG

Fig. 1 zeigt als Beispiel einer meißelnden Handwerkzeugmaschine schematisch einen Bohrhammer **1.** Der Bohrhammer **1** hat eine Werkzeugaufnahme **2,** in welche ein Schaftende **3** eines Werkzeugs, z.B. eines des Bohrers **4,** eingesetzt werden kann. Einen primären Antrieb des Bohrhammers **1** bildet ein Motor **5,** welcher ein Schlagwerk **6** und eine Abtriebswelle **7** antreibt. Ein Batteriepaket **8** oder eine Netzleitung versorgt den Motor **5** mit Strom. Ein Anwender kann den Bohrhammer **1** mittels eines Handgriffs **9** führen und mittels eines Systemschalters **10** den Bohrhammer **1** in Betrieb nehmen. Im Betrieb dreht der Bohrhammer **1** den Bohrer **4** kontinuierlich um eine Arbeitsachse **11** und kann dabei den Bohrer **4** in Schlagrichtung **12** längs der Arbeitsachse **11** in einen Untergrund schlagen.

Das Schlagwerk **6** ist ein pneumatisches Schlagwerk **6.** Ein Erregerkolben **13** und ein Schläger **14** sind in einem Führungsrohr **15** in dem Schlagwerk **6** längs der Arbeitsachse **11** beweglich geführt. Der Erregerkolben **13** ist über einen Exzenter **16** an den Motor **5** angekoppelt und zu einer periodischen, linearen Bewegung gezwungen. Ein Pleuel **17** verbindet den Exzenter **16** mit dem Erregerkolben **13.** Eine Luftfeder gebildet durch eine pneumatische Kammer **18** zwischen dem Erregerkolben **13** und dem Schläger **14** koppelt eine Bewegung des Schlägers **14** an die Bewegung des Erregerkolbens **13** an. Der Schläger **14** kann direkt auf ein hinteres Ende des Bohrers **4** aufschlagen oder mittelbar über einen im Wesentlichen ruhenden Döpper **19** einen Teil seines Impulses auf den Bohrer **4** übertragen. Das Schlagwerk **6** und vorzugsweise die weiteren Antriebskomponenten sind innerhalb eines Maschinengehäuses **20** angeordnet.

Details des Schlagwerks **6** sind in Fig. 2 dargestellt. Der Schläger **14** hat eine zylindrische Gleitfläche **21,** die radial an dem Führungsrohr **15** anliegt. Der Schläger **14** wird durch seine Gleitfläche **21** an der Innenfläche des Führungsrohrs **15** längs der Arbeitsachse **11** geführt. Ein Dichtring kann in die Gleitfläche **21** an der werkzeugabgewandten Seite des Schlägers **14** eingesetzt sein, um den luftdichten Abschluss des Schlägers **14** mit dem Führungsrohr **15** zu verbessern. Eine Rückseite **22** des Schlägers **14** ist dem Erregerkolben **13** zugewandt. Die Rückseite **22** schließt die pneumatische Kammer **18** in Schlagrichtung **8** ab. Eine Vorderseite des Schlägers **14** bildet die Schlagfläche **23,** welche auf den Döpper **19** oder das Werkzeug **4** aufschlägt. Der beispielhafte Schläger **14** hat einen die Schlagseite bildenden Stößel **24,** dessen Durchmesser geringer als der Durchmesser der zylindrischen Gleitfläche **21** ist. Die Schlagfläche **23** kann konvex gewölbt sein. Der Schlagfläche **23** ist vorzugsweise rotationssymmetrisch zu der Arbeitsachse **11.**

Der Schläger **14** hat eine topfförmige Hülse **25** und einen in die Hülse **25** eingesetzten Kern **26.** Die Hülse **25** bildet die Gleitfläche **21** des Schlägers **14.** Die beispielhafte Hülse **25** bildet zudem die Schlagfläche **23** des Schlägers **14.** Die Hülse **25** ist an der Vorderseite geschlossen. Die Hülse **25** kann mit dem Stößel **24** versehen sein. Die Hülse **25** hat einen zylindrischen oder prismatischen Hohlraum, dessen Innenfläche **27** parallel zu der Arbeitsachse **11** orientiert ist. Vorzugsweise ist der Hohlraum koaxial zu der Arbeitsachse **11.** Der beispielhafte Hohlraum ist zu der Rückseite der Hülse **25** offen. Der Kern **26** ist in den Hohlraum eingesetzt. Ein Querschnitt des Kerns **26** ist komplementär zu dem Querschnitt des Hohlraums. Der Kern **26** ist in dem Hohlraum längs der Arbeitsachse **11** beweglich an der Innenfläche **27** des Hohlraums geführt. Der Kern **26** hat vorzugsweise in radialer Richtung nur ein Gleitspiel. Der Schläger **14** ist vorzugsweise rotationssymmetrisch zu der Arbeitsachse **11** ausgebildet. Die Hülse **25** und der Kern **26** sind entsprechend zueinander koaxial angeordnet.

Der Kern **26** ist in dem Schläger **14** längs der Arbeitsachse **11** eingefasst. Die axiale Bewegung des Kerns **26** ist durch die Einfassung auf eine Laufstrecke **28** begrenzt. Die Laufstrecke des Kerns **26** wird durch einen rückwärtigen Anschlag entgegen der Schlagrichtung **12** begrenzt. Die Hülse **25** bildet den rückwärtigen Anschlag mittels eines beispielhaften Sprengrings **29.** Der Sprengring **29** ist nahe der Rückseite **22** in die Innenfläche **27** der Hülse **25** eingesetzt. Die Kern **26** kommt mit seiner Rückseite an dem Sprengring **29** zum Anliegen. Der rückwärtige Anschlag kann alternativ durch Stifte, Splinte, geschraubte Elemente gebildet sein, die unbeweglich in die Hülse **25** eingesetzt sind. Der Kern **26** liegt in seiner Grundstellung an dem rückwärtigen Anschlag an (vgl. obere Bildhälfte von Fig. 2).

Die Laufstrecke **28** ist in Schlagrichtung **12** durch eine Prallfläche **30** der Hülse **25** begrenzt. Die entgegen der Schlagrichtung **12** weisende Prallfläche **30** kann beispielsweise durch eine Innenfläche der geschlossenen Vorderseite der Hülse **25** gebildet sein. Die Prallfläche **30** und die Schlagfläche **23** sind vorzugsweise von einem monolithischen Körper gebildet, d.h. einem Körper ohne Fügezonen. Der Kern **26** hat eine in Schlagrichtung **12** weisende Stoßfläche **31.** Die Stoßfläche **31** kann auf die Prallfläche **30** aufschlagen (vgl. untere Bildhälfte von Fig. 2). Die beispielhafte Stoßfläche **31** ist an der Vorderseite des Kerns **26** vorgesehen. Die Stoßfläche **31** kann geringer als der Querschnitt des Kerns **26** sein. Der beispielhafte Kern **26** hat einen die Stoßfläche **31** bildenden Stößel an seiner Vorderseite.

Die Prallfläche **30** der Hülse **25** liegt innerhalb des Schlägers **14.** Die Prallfläche **30** ist vorzugsweise rotationssymmetrisch zu der Arbeitsachse **11.** Die Prallfläche **30** kann wie dargestellt auf der Arbeitsachse **11** liegen oder durch eine ringförmige Schulter an der Innenfläche **27** gebildet sein. Die Stoßfläche **31** des Kerns **26** ist komplementär zu der Prallfläche **30** ausgebildet.

Der Kern **26** ist in seiner Grundstellung von der Prallfläche **30** der Hülse **25** durch einen Spalt **32** beabstandet. Die Breite **28** des Spalts **32,** d.h. der Abstand der Prallfläche **30** der Hülse **25** von der Stoßfläche **31** des Kerns **26,** ist gleich der möglichen Laufstrecke **28** des Kerns **26** in dem Schläger **14.**

Der Schläger 14 hat ein Federelement 33. Das Federelement **33** ist zwischen der Hülse **25** und dem Kern **26** längs der Arbeitsachse **11** eingespannt. Das Federelement 33 hält den Kern **26** gegenüber der Hülse **25** in der Grundstellung. Der Kern **26** liegt an dem rückwärtigen Anschlag, z.B. dem Sprengring **29,** an. Das Federelement **33** ist z.B. ein O-Ring aus synthetischem Kautschuk, ein Blattfederstapel. Das Federelement **33** ist versetzt zu der Prallfläche **30** und der Stoßfläche **31.** Das Federelement **33** wirkt zwar mit einer Kraft einem Aufprall der Stoßfläche **31** auf die Prallfläche **30** entgegen, lässt den Aufprall jedoch bei einer ausreichend einwirkenden Kraft zu. Ein Schnurdurchmesser des beispielhaften O-Rings **33** ist größer als das Dreifache der Laufstrecke **28.**

Beim Schlag des Schlägers **14** auf den Döpper **19** oder das Werkzeug **4** übermittelt die Hülse **25** nahezu instantan ihren Impuls auf den Döpper **19** bzw. das Werkzeug **4.** Der Kern **26** drückt beim Schlag zunächst das Federelement **33** zusammen (vgl. untere Bildhälfte von Fig. 2), bevor der Kern **26** auf die Hülse **25** aufschlägt und mittelbar über die Hülse **25** seinen Impuls auf den Döpper **19** überträgt. Die einhergehende Verzögerung bewirkt eine länger andauernde Übertragung der Schlagenergie, welche sich als vorteilhaft herausstellt. Die hierfür maßgebliche Laufstrecke **28** oder Breite **28** des Spalts **32** liegt vorzugsweise im Bereich von 0,3 mm bis 1,5 mm.

Die Masse des Schlägers **14** setzt sich im Wesentlichen aus der Masse des Kerns **26** und der Masse der Hülse **25** zusammen. Der Kern **26** und die Hülse **25** tragen mit jeweils wenigstens 25 % zu der Masse des Schlägers **14** bei.

Fig. 3 zeigt das Schlagwerk **6** mit einem abgewandelten Schläger **14.** Der Schläger **14** hat eine Hülse **34,** einen in der Hülse **34** längs der Arbeitsachse **11** beweglichen Kern **35** und ein Federelement **33.**

Der Kern **35** bildet die Schlagfläche **23** des Schlägers **14.** Der Kern **35** hat eine entgegen der Schlagrichtung **12** weisende, innenliegende Prallfläche **36,** an welcher eine gegenüberliegende Stoßfläche **37** der Hülse **34** anschlagen kann. Die Hülse **34** ist von dem Kern **35** längs der Arbeitsachse **11** eingefasst, wodurch eine Laufstrecke **28** der Hülse **34** gegenüber dem Kern **35** begrenzt ist. Der vordere Anschlag der Einfassung ist durch die Prallfläche **36** und die Stoßfläche **37** gebildet. Das Federelement **33** treibt die Hülse **34** in den rückwärtigen Anschlag, wodurch die Prallfläche **30** von der Stoßfläche **31** um einen Spalt **38** beabstandet wird. Die Breite **28** des Spalts **38** entspricht der Laufstrecke **28.** Die Laufstrecke **28** liegt im Bereich zwischen 0,3 mm und 1,5 mm. Die Hülse **34** und der Kern **35** tragen jeweils zu wenigstens 25 % der Masse des Schlägers **14** bei. Vorzugsweise unterscheidet sich die Masse von Hülse **34** und Kern **35** um weniger als 50 %.

Die Hülse **34** bildet die Gleitfläche **21** des Schlägers **14,** welche den Schläger **14** in dem Führungsrohr **15** längs der Arbeitsachse **11** führt. Die Hülse **34** hat einen zylindrischen oder prismatischen Abschnitt der Innenfläche **27.** Die Innenfläche **27** hat ferner eine radiale Stufe oder Schulter **39** mit der in Schlagrichtung **12** weisenden Stoßfläche **37.** Die Stoßfläche **37** ist ringförmig, vorzugsweise koaxial zu der Arbeitsachse **11** ausgerichtet.

Der Kern **35** bildet die außenliegende Schlagfläche **23** des Schlägers **14,** welche auf den Döpper **19** aufschlägt. Der Kern **35** hat eine zylindrische oder prismatische Gleitfläche **40,** die von der Innenfläche **27** der Hülse **34** parallel zu der Arbeitsachse **11** geführt ist. Der Kern **35** hat eine radiale Stufe oder Schulter **41,** die in Schlagrichtung **12** hinter der Schulter **39** der Hülse **34** angeordnet ist. Die Schulter **41** des Kerns **35** bildet eine Prallfläche **36,** die der Stoßfläche **37** der Hülse **34** gegenüberliegt.

Der beispielhafte Kern **35** ist aus zwei Bausteinen **42, 43** zusammengesetzt. Der vordere monolithische Baustein **42** bildet die Schlagfläche **23** und die Prallfläche **30.** Der hintere Baustein **43** bildet den rückwärtigen Anschlag für die Hülse **34.** Der hintere Baustein **43** ist beispielsweise eine Scheibe, die radial mit der Hülse **34** überlappt. Zwischen dem hinteren Baustein **43** und der Hülse **34** kann ein Dämpfelement **44,** z.B. ein O-Ring, angeordnet sein. Die beiden Baustein **42, 43** können miteinander verschraubt sein. Die beiden Bausteine tragen zu der Masse des Kerns **35** bei.

Das Federelement **33** ist versetzt zu der Prallfläche **36** und der Stoßfläche **37** angeordnet. Der beispielhafte Kern **35** hat eine zweite radiale Stufe **45** mit einer entgegen der Schlagrichtung **12** weisenden Fläche **46;** die Hülse **25** hat eine zweite radiale Stufe **47** deren in Schlagrichtung **12** weisende Fläche **48** der Fläche **46** gegenüberliegt. Der Abstand der beiden Flächen **48, 46** ist vorzugsweise größer als die Laufstrecke **28,** vorzugsweise um mehr als das Dreifache größer als die Laufstrecke **28.** Das Federelement **33,** z.B. der O-Ring, ist zwischen den beiden Flächen **48, 46** eingespannt.

Der Erreger **13** kann als zylindrischer Kolben ausgeführt sein. Bei einer alternativen Ausgestaltung des Schlagwerks **6** ist das Führungsrohr starr mit dem Erregerkolben **13** zu einem Erreger verbunden. Der Erregerkolben und das Führungsrohr bewegen sich zusammen längs der Arbeitsachse **11.** Der Schläger **14** ist in dem Führungsrohr längs der Arbeitsachse **11** geführt und durch die pneumatische Kammer **18** an die Bewegung des Erregers gekoppelt.

## Patentansprüche

1. Werkzeugmaschine mit
einer Werkzeugaufnahme (2) zum Aufnehmen eines meißelnden Werkzeugs auf einer Arbeitsachse (11),
einem Motor (5),
einem pneumatischen Schlagwerk (6), das einen auf der Arbeitsachse (11) geführten und mit einer in Schlagrichtung (12) weisenden Schlagfläche (23) versehenen Schläger (14), einen von dem Motor (5) angetriebenen Erregerkolben (13) und eine zwischen Erregerkolben (13) und Schläger (14) ausgebildete pneumatische Kammer (18) zum Ankoppeln des Schlägers (14) an die Bewegung des Erregerkolbens (13) aufweist, wobei der Schläger (14) einen die Schlagfläche (23) bildenden ersten Teilkörper (25; 35), einen zweiten Teilkörper (26; 34) und ein Federelement (33) aufweist, der erste Teilkörper (25; 35) relativ zu dem zweiten Teilkörper (25; 34) längs der Arbeitsachse (11) beweglich ist,
der zweite Teilkörper (26; 34) eine in Schlagrichtung (12) weisende Stoßfläche (31; 37) aufweist,
der erste Teilkörper (25; 35) eine der Stoßfläche (31; 37) gegenüberliegende Prallfläche (30; 36) zum Aufnehmen eines Stoßes des zweiten Teilkörpers (26; 34) auf den ersten Teilkörper (25; 35) aufweist,
das Federelement (33) den ersten Teilkörper (25; 35) gegenüber dem zweiten Teilkörper (26; 34) in Schlagrichtung (12) in eine Grundstellung treibt, in welcher die Stoßfläche (31; 37) von der Prallfläche (30; 36) durch einen Spalt (32; 38) getrennt ist,
**dadurch gekennzeichnet, dass** der zweite Teilkörper (26; 34) in dem Schläger (14) längs der Arbeitsachse (11) derart eingefasst ist, dass eine Bewegung des zweiten Teilkörpers (26; 34) gegenüber dem ersten Teilkörper (25; 35) auf eine Laufstrecke (28) gleich der Breite (28) des Spalts (32; 38) beschränkt ist.

2. Werkzeugmaschine nach Anspruch 1, **dadurch gekennzeichnet, dass** der Spalt (32; 38) eine Breite (28) zwischen 0,3 mm bis 1,5 mm aufweist.

3. Werkzeugmaschine nach Anspruch 1 oder 2, **dadurch gekennzeichnet, dass** der erste Teilkörper (25; 35) und der zweite Teilkörper (26; 34) jeweils einen Anteil von wenigstens 25 % der Masse des Schlägers (14) aufweisen.

4. Werkzeugmaschine nach einem der vorhergehenden Ansprüche, **dadurch gekennzeichnet, dass** der erste Teilkörper (25) eine Hülse (25) und der zweite Teilkörper (25) ein in der Hülse (25) beweglicher Kern (26) ist.

5. Werkzeugmaschine nach einem der Ansprüche 1-3, **dadurch gekennzeichnet, dass** der zweite Teilkörper (34) eine Hülse (34) und der erste Teilkörper (35) ein in der Hülse (34) beweglicher Kern (35) ist.

6. Werkzeugmaschine nach einem der vorhergehenden Ansprüche, **dadurch gekennzeichnet, dass** das Federelement (33) versetzt zu der Stoßfläche (31, 37) und zu der Prallfläche (30, 36) angeordnet ist.

## Claims

1. Power tool comprising
a tool holder (2) for holding a chiselling tool on a working axis (11),
a motor (5),
a pneumatic striking mechanism (6) having a striker (14) guided along the working axis (11) and provided with a striking surface (23) pointing in the striking direction (12), an exciter piston (13) driven by the motor (5) and a pneumatic chamber (18) provided between the exciter piston (13) and the striker (14) for coupling the striker (14) to the movement of the exciter piston (13), wherein the striker (14) has a first sub-component (25; 35) forming the striking surface (23), a second sub-component (26; 34) and a spring element (33),
the first sub-component (25; 35) is movable relative to the second sub-component (25; 34) along the working axis (11),
the second sub-component (26; 34) has an impact surface (31; 37) pointing in the striking direction (12),
the first sub-component (25; 35) has a baffle surface (30; 36) situated opposite the impact surface (31; 37) for absorbing the impact of the second sub-component (26; 34) on the first sub-component (25; 35) and
the spring element (33) drives the first sub-component (25; 35) relative to the second sub-component (26; 34) in the striking direction (12) into a starting position in which the impact surface (31; 37) is separated from the baffle surface (30; 36) by a gap (32; 38),
**characterised in that** the second sub-component (26; 34) is enclosed in the striker (14) along the working axis (11) in such a manner that the movement of the second sub-component (26; 34) relative to the first sub-component (25; 35) is limited to a distance (28) equal to the width (28) of the gap (32; 38).

2. Power tool according to claim 1, **characterised in that** the gap (32; 38) has a width (28) of between 0.3 mm and 1.5 mm.

3. Power tool according to claim 1 or claim 2, **characterised in that** the first sub-component (25; 35) and the second sub-component (26; 34) each make up at least 25 % of the mass of the striker (14).

4. Power tool according to one of the preceding claims, **characterised in that** the first sub-component (25) is a sleeve (25) and the second sub-component (25) is a core (26) movable in the sleeve (25).

5. Power tool according to one of claims 1-3, **characterised in that** the second sub-component (34) is a sleeve (34) and the first sub-component (35) is a core (35) movable in the sleeve (34).

6. Power tool according to one of the preceding claims, **characterised in that** the spring element (33) is arranged in such a manner that it is offset relative to the impact surface (31, 37) and to the baffle surface (30, 36).

## Revendications

1. Machine-outil comportant
un porte-outil (2) destiné à recevoir un outil à buriner sur un axe de travail (11),
un moteur (5),
un mécanisme de percussion pneumatique (6) qui comporte un percuteur pourvu d'une surface de percussion (23) pointant dans une direction de percussion (12) et guidée sur l'axe de travail (11), un piston excitateur (13) entraîné par le moteur (5) et une chambre pneumatique (18) formée entre le piston excitateur (13) et le percuteur (14) pour coupler le percuteur (14) au mouvement du piston excitateur (13),
dans laquelle le percuteur (14) comporte un premier corps partiel (25 ; 35) formant la surface de percussion (23), un second corps partiel (26 ; 34) et un élément à ressort (33), le premier corps partiel (25 ; 35) est mobile par rapport au second corps partiel (25 ; 34) le long de l'axe de travail (11),
le second corps partiel (26 ; 34) comporte une surface d'impact (31 ; 37) pointant dans la direction de percussion (12),
le premier corps partiel (25 ; 35) comporte une surface de rebond (30 ; 36) opposée à la surface d'impact (31 ; 37) pour absorber un impact du second corps partiel (26 ; 34) sur le premier corps partiel (25 ; 35),
l'élément à ressort (33) entraîne le premier corps partiel (25 ; 35) par rapport au second corps partiel (26 ; 34) dans la direction de percussion (12) dans une position de départ, dans laquelle la surface d'impact (31 ; 37) est séparée de la surface de rebond (30 ; 36) par un espace (32 ; 38),
**caractérisée en ce que** le second corps partiel (26 ; 34) est enchâssé dans le percuteur (14) le long de l'axe de travail (11) de sorte qu'un mouvement du second corps partiel (26 ; 34) par rapport au premier corps partiel (25 ; 35) est limité à une course (28) égale à la largeur (28) de l'espace (32 ; 38).

2. Machine-outil selon la revendication 1, **caractérisée en ce que** l'espace (32 ; 38) a une largeur (28) comprise entre 0,3 mm et 1,5 mm.

3. Machine-outil selon la revendication 1 ou 2, **caractérisée en ce que** le premier corps partiel (25 ; 35) et le second corps partiel (26 ; 34) représentent respectivement une fraction d'au moins 25 % de la masse du percuteur (14).

4. Machine-outil selon l'une des revendications précédentes, **caractérisée en ce que** le premier corps partiel (25) est une douille (25) et le second corps partiel (25) est un noyau (26) mobile dans la douille (25).

5. Machine-outil selon l'une des revendications 1 à 3, **caractérisée en ce que** le second corps partiel (34) est une douille (34) et le premier corps partiel (35) est un noyau (35) mobile dans la douille (34).

6. Machine-outil selon l'une des revendications précédentes, **caractérisée en ce que** l'élément à ressort (33) est agencé de manière décalée par rapport à la surface d'impact (31, 37) et à la surface de rebond (30, 36) .
